# EUROPÄISCHE PATENTANMELDUNG

(11) **EP 1 829 463 A1**
(43) Veröffentlichungstag der Anmeldung: **05.09.2007**
(21) Anmeldenummer: 06110621.7
(22) Anmeldetag: 03.03.2006
(51) Int. Cl.: A47B 96/06

(54) **Regalbodenträger mit Distanzelementen**

(71) Anmelder: Element -System Rudolf Bohnacker GmbH, 89616 Rottenacker (DE)
(72) Erfinder: Haarmann, Wolfram, 72793 Pfullingen (DE)
(74) Vertreter: Betten & Resch

(57) **Zusammenfassung**

Ein in eine vertikale Wandschiene (10) einhängbarer oder einschiebbarer Regalbodenträger (20) weist einen unteren Halteabschnitt (22) mit einer sich an dessen Oberkante horizontal von einer Wand (50) weg erstreckenden Auflagefläche (23) für einen Regalboden (40) und einen sich oberhalb von der Wand weg erstrekkendes Klemmelement (24) zum Einklemmen des Regalbodens (40) an seinem hinteren, der Wand zugewandten Ende auf Erfindungsgemäß ist ein an dem Halteabschnitt (22) lösbar anbringbares unteres Distanzelement (30) und ein an dem Klemmelement (24) lösbar anbringbares oberes Distanzelement (35) vorgesehen, wobei unteres und/oder oberes Distanzelement in einer ersten und einer zweiten Position anbringbar sind, wobei in der ersten Position ein erster, kleinerer Abstand und in der zweiten Position ein zweiter, größerer Abstand zwischen der Auflagefläche (23) bzw. Unterkante des Klemmelements (24) und der Berührungsfläche des jeweiligen Distanzelements (30,35) mit dem gehaltenen Regalboden (40) festgelegt ist. Durch eine Kombination der ersten und zweiten Position des oberen und des unteren Distanzstücks sind Regalböden mit unterschiedlichen Dicken, beispielsweise 8 mm, 10 mm, 12 mm und 14 mm fixierbar.

## Beschreibung

### Gebiet der Erfindung

Die Erfindung betrifft einen in eine vertikale Wandschiene eins Regalsystems oder dergleichen einhängbaren oder einschiebbaren Regalbodenträger.

### Hintergrund der Erfindung

Aus Wandschienen und in diese einhängbare Tragelemente für Regalböden bestehende Regalsysteme werden vielfältig genutzt und haben sich im privaten und gewerblichen Einsatz bspw für die großflächige Ablage von Büchern, Waren, Akten und dergleichen bewährt Da solche Regalsysteme nach oben und zur Seite beliebig erweitert werden können, weisen sie eine große Flexibilität auf

Zur Anbringung von Regalböden oder -brettern unterschiedlicher Tiefe eignen sich insbesondere Regalbodenträger mit einem an ihrem hinteren, der Wand zugewandten Ende vorgesehenen Klemmechanismus zum Einklemmen der Regalböden Ein derartiger bekannter Regalbodenträger ist schenatisch in Figur 9 dargestellt Der in einer Wandschiene 10 befestigbare oder einhängbare Träger 20 weist einen unteren Halteabschnitt 22 mit einer sich mit einer sich an dessen Oberkante horizontal von einer Wand 50 weg erstreckenden Auflagefläche für einen Regalboden 40 und ein sich oberhalb von der Wand weg erstreckendes Klemmelement 24 zum Einklemmen des Regalbodens 40 auf. So können Regalböden verschiedener Tiefe, jedoch nur einer bestimmten Brettdicke befestigt werden

Aus dem Stand der Technik, beispielsweise der FR 1.270.138, der DE 36 23 000 C2, der DE-G-89 06 646, der EP-A-0 330 599 und der EP-A-0 383 213 sind Regalbodenträger zum Einklemmen von Regalböden mit Schraubmechanismen zur Anpassung an verschiedene Brettdicken bekannt Derartige Schraubmechanismen können jedoch an einzelnen Punkten lokal sehr hohe Kräfte auf den Regalboden ausüben, so dass Beschädigungen desselben auftreten können. Dies ist insbesondere bei hochwertigen und/oder empfindlichen Regalböden aus Glas, Edelholz oder Naturstein sehr unerwünscht Ausserdem sind derartige Schraubmechanismen teuer in der Herstellung und vergleichsweise umständlich in der Handhabung

### Zusammenfassung der Erfindung

Der vorliegenden Erfindung liegt daher die Aufgabe zugrunde, einen in eine vertikale Wandschiene einhängbaren oder einschiebbaren Regalbodenträger vorzuschlagen, der die Befestigung von Regalböden unterschiedlicher Tiefen und unterschiedlicher Brettdicken erlaubt, gleichzeitig aber kostengünstig herstellbar und einfach hanhabbar ist Ausserdem soll eine Beschädigung der Regalböden oder deren Oberfläche vermieden werden

Zur Lösung dieser Aufgabe wird erfindungsgemäß ein in eine vertikale Wandschiene einhängbarer oder einschiebbarer Regalbodenträger mit einem unteren Halteabschnitt mit einer sich an dessen Oberkante horizontal von einer Wand weg erstreckenden Auflagefläche für einen Regalboden und einem sich oberhalb von der Wand weg erstreckenden Klemmelement zum Einklemmen des Regalbodens an seinem hinteren, der Wand zugewandten Ende vorgeschlagen aufweisend ein an dem Halteabschnitt lösbar anbringbares unteres Distanzelement und ein an dem Klemmelement lösbar anbringbares oberes Distanzelement, wobei unteres und/oder oberes Distanzelement in einer ersten und einer zweiten Position anbringbar sind, wobei in der ersten Position ein erster, kleinerer Abstand und in der zweiten Position ein zweiter, größerer Abstand zwischen der Auflagefläche bzw Unterkante des Klemmelements und der Berührungsfläche des jeweiligen Distanzelements mit dem gehaltenen Regalboden festgelegt ist

Der erfindungsgemäße Regalbodenträger ermöglicht durch die entfernbaren Distanzelemente eine Klemmhalterung von Regalbrettern unterschiedlicher Tiefen und Dicken. Zwar ist keine stufenlose Anpassung an die Brettdicken wie bei einem verschraubbaren Klemmechanismus möglich, jedoch kann der Regalbodenträger auf einfache Art und Wiese durch unterschiedliche Anbringung der Distanzelemente auf bestimmte Standard-Brettdicken eingestellt werden Da der erfindungsgemäße Regalbodenträger keine beweglichen Teile aufweist ist er sehr robust und preiswert herzustellen. Außerdem treten keine starken lokalen Kräfte auf, die die Regalbodenoberfläche beschädigen könnten

Gemäß einem Ausführungsbeispiel weist das untere Distanzelement auf einer Seite eine flache Ausnehmung zur Aufnahme eines oberen Teils des Halteabschnitts in der zweiten Position und auf der gegenüberliegenden Seite eine tiefere Ausnehmung zur Aufnahme eines oberen Teils des Halteabschnitts in der ersten Position auf So kann das untere Halteelement durch einfaches Umdrehen auf zwei verschiedene Abstände von der Auflagefläche des Regalbodenträgers zur unteren Regalbodenseite eingestellt werden Dabei kann der Halteabschnitt durch ein sich nach unten hin verjüngendes U-Profil gebildet sein und das untere Distanzelement dann entsprechend auf den gegenüberliegenden Seiten U-förmige Ausnehmungen unterschiedlicher Tiefe aufweisen.

Gemäß einem weiteren Ausführungsbeispiel weist das obere Distanzelement eine in Vertikalrichtung nicht mittige Öffnung auf, in welche das Klemmelement in der ersten Position und um 180 Grad gedreht in der zweiten Position einschiebbar ist So kann das obere Halteelement durch einfaches Umdrehen auf zwei verschiedene Abstände von der Unterseite des Klemmelements zur oberen Regalbodenseite eingestellt werden Das Klemmelement kann durch einen oder auch durch zwei parallele Klemmhaken gebildet sein, wobei im letzteren Fall das obere Distanzelement zwei parallele, in Vertikalrichtung nicht mittige Öffnungen aufweist.

Vorzugsweise ist die Position der Öffnung im oberen Distanzelement und die Tiefe der Ausnehmung im unteren Distanzelement so gewählt, dass durch Kombination der ersten und zweiten Position des oberen und des unteren Distanzstücks Regalböden mit vier unterschiedlichen Dicken, beispielsweise 8 mm, 10 mm, 12 mm und 14 mm fixierbar sind

Die Distanzelemente können aus preiswertem tiefgezogenem Kunststoffmaterial ausgebildet sein Durch das Kunststoffmaterial werden auch Beschädigungen der Regalböden, die aus empfindlichem Material wie Glas, Edelholz oder Naturstein sein können, weitestgehend vermieden.

### Kurze Beschreibung der Zeichnungen

Die Erfindung wird im Folgenden anhand von konkreten Ausführungsbeispielen unter Bezugnahme auf die beiliegenden Zeichnungen erläutert.
Figuren 1 und 2 zeigen ein Ausführungsbeispiel des erfindungsgemäßen Regalbodenträgers mit Distanzelementen in Seitenansicht..
Figur 3 zeigt eine schematische Perspektivdarstellung eines ersten Ausführungsbeispiels des erfindungsgemäßen Regalbodenträgers.
Figur 4 zeigt eine schematische Perspektivdarstellung eines zweiten Ausführungsbeispiels des erfindungsgemäßen Regalbodenträgers.
Figur 5a) zeigt ein erstes Ausführungsbeispiel des oberen Distanzelements in Ansicht von vorne.
Figur 5b) zeigt ein zweites Ausführungsbeispiel des oberen Distanzelements in Ansicht von vorne
Figur 6a) zeigt ein erstes Ausführungsbeispiel des unteren Distanzelements in Ansicht von vorne
Figur 6b) zeigt ein zweites Ausführungsbeispiel des unteren Distanzelements in Ansicht von vorne,
Figur 7a) zeigt das erste Ausführungsbeispiel des unteren Distanzelements in Aufsicht.
Figur 7b) zeigt das zweite Ausführungsbeispiel des unteren Distanzelements in Aufsicht.
Figur 8 zeigt eine schematische Darstellung zur Illustration der verschiedenen möglichen Regalbrettdicken.
Figur 9 zeigt einen kerkömmlichen Regalbodenträger.

### Detaillierte Beschreibung der Erfindung

Die Erfindung wird im Folgenden anhand von konkreten Ausführungsbeispielen im Detail erläutert.

Die Figuren 1 und 2 zeigen in Seitenansicht ein Ausführungsbeispiel des erfindungsgemäßen Regalbodenträgers 20 zum Einklemmen eines Regalbodens 40 (siehe Figur 9) mit Distanzelementen 30, 35 zur Anpassung an verschiedene Regalbodendicken Der Regalbodenträger 20 weist ein nur schematisch dargestelltes Befestigungselement 29 zum Einhängen oder Einschieben in eine Regalschiene 10 (siehe Figur 9) auf Im Rahmen der Erfindung sind verschiedene Befestigungs- und Fixiermöglichkeiten des Regalbodenträgers 20 an der Wandschiene 10 möglich Der Befestigungsmechanismus spielt für die vorliegende Erfindung keine Rolle.

Der Regalbodenträger 20 weist einen Halteabschnitt 22 auf, der an seiner Oberkante eine Auflagefläche 23 (siehe Figuren 3 und 4) für den Regalboden 40 bildet Weiterhin weist der Regalbodenträger bzw das Tragelement 20 ein Klemmelement 24 auf, um den Regalboden bzw das Regalbrett zwischen Klemmelement 24 und Auflagefläche 23 einzuklemmen

Um den Regalbodenträger auf verschiedene Regalbrettdicken einstellen zu können und außerdem eine Beschädigung der Regalbretter zu vermeiden ist erfindungsgemäß ein unteres Distanzelement 30 und ein oberes Distanzelement 35 vorgesehen. Das untere Distanzelement 30 ist an dem Halteabschnitt 22 und das obere Distanzelement 35 an dem Klemmelement 24 anbringbar, wie in den Figuren 1 und 2 dargestellt ist. Der Regalboden wird dann zwischen oberem Distanzelement 35 und unterem Distanzelement 30 eingeklemmt. Dabei lassen sich das obere und das untere Distanzelement in zwei verschiedenen Positionen am Klemmelement bzw am Halteabschnitt anbringen In einer ersten Position vergrößert das Distanzstück den Abstand vom Regalbodenträger zum Regalbrett um eine kleinere Distanz, in der zweiten Position um eine größere Distanz Diese beiden Positionen sind schematisch in den Figuren 1 und 2 dargestellt Das obere Distanzstück 35 befindet sich in Figur 1 in seiner ersten Position, in der der Abstand von der Unterkante des Klemmelements 24 um eine kleine Distanz vergrößert wird, während sich das obere Distanzelement 35 in Figur 2 in seiner zweiten Position befindet und den Abstand zum Regalbrett um eine größere Distanz vergrößert. Umgekehrt befindet sich das untere Distanzelement 30 in Figur 1 in seinem zweiten Zustand, der einen größeren Abstand herstellt und in Figur 2 in dem ersten Zustand, der nur eine kleinere Abstandsdistanz bildet So kann der Regalbodenträger durch Kombination der beiden Positionen des oberen und unteren Distanzelements auf verschiedene Regalbrettdicken, bspw auf vier verschiedene Regalbrettdicken wie etwa 8 mm, 10 mm, 12 mm und 14 mm angepasst werden

Figur 3 zeigt ein erstes Ausführungsbeispiel und Figur 4 ein zweites Ausführungsbeispiel des erfindungsgemäßen Regalbodenträgers Das in Figur 3 gezeigte erste Ausführungsbeispiel ist insgesamt aus einem Stück "massiv" ausgebildet, während das in Figur 4 dargestellte zweite Ausführungsbeispiel aus einem Bleckstück geformt ist und so zwei parallele Klemmhaken als Klemmelement 24 sowie ein sich nach unten hin verjüngendes U-Profil als Halteabschnitt 22 aufweist

Figur 5a) zeigt ein erstes Ausführungsbeispiel des oberen Distanzelements 35 zur Verwendung mit dem in Figur 3 gezeigten Regalbodenträger und Figur 5b) ein zweites Ausführungsbeispiel des oberen Distanzelements 35 zur Verwendung mit dem in Figur 4 gezeigten Regalbodenträger, jeweils in Ansicht von vorne, d h. mit Blickrichtung zur Wand hin Das in Figur 5a) gezeigte obere Distanzelement 35 weist eine Öffnung oder Ausnehmung 36 zur Aufnahme wenigstens des vorderen Abschnitts des Klemmelements 24 auf Die Ausnehmung 36 ist in vertikaler Richtung nicht mittig angeordnet Vielmehr ist der Abstand b von der Öffnung zum oberen Rand des Distanzelements 35 größer als der Abstand a zum unteren Rand des Distanzelements. Auf ähnliche Art und Weise sind bei dem in Figur 5b) gezeigten zweiten Ausführungsbeispiel zwei parallele Schlitze 36 in Vertikalrichtung exzentrisch ausgerichtet, um die beiden Klemmhaken 24 des in Figur 4 gezeigten Regalbodenträgers aufzunehmen Durch Lösen, Drehung um 180° und Wiederaufstecken des Distanzelements 35 kann dieses von seiner ersten in seine zweite Position und umgekehrt gebracht werden und der Regalbodenträger so für verschiedene Regalbrettdicken eingestellt werden.

Auf gleiche Art und Weise weist das in den Figuren 6 und 7 gezeigte untere Distanzelement 30 auf der Ober- bzw Unterseite verschieden tiefe Ausnehmungen 31 a, 31 b auf Figur 6a) zeigt ein erstes Ausführungsbeispiel des erfindungsgemäßen unteren Distanzelements 30 zur Verwendung mit dem in Figur 3 gezeigten Regalbodenträger und Figur 6b) ein zweites Ausführungsbeispiel zur Verwendung mit dem in Figur 4 gezeigten Regalbodenträger. Figur 7a) und b) zeigt das erste bzw zweite Ausführungsbeispiel in Aufsichtdarstellung. In den Figuren erkennt man die auf der Ober- und Unterseite des unteren Distanzelements 30 ausgebildete rechteckförmige bzw U-förmige Ausnehmung 31. Die Tiefe der Ausnehmung auf den beiden gegenüberliegenden Seiten des unteren Distanzelements 30 ist, wie aus der Darstellung der Figuren 6a) und 6b) hervorgeht, unterschiedlich tief ausgebildet Während die Ausnehmung 31b auf der Unterseite eine geringe Tiefe c hat, weist die Ausnehmung 31a auf der Oberseite eine größere Tiefe d auf.

Durch Kombination der Abstandsmaße a, b, c und d kann der erfindungsgemäße Regalbodenträger so für verschiedene Regalbrettdicken angepasst werden Die möglichen Dickeneinstellungen sind in Figur 8 schematisch dargestellt. Wenn der Abstand zwischen der unteren Kante des Klemmelements 24 und der Auflagefläche 23 L ist, dann sind folgende Dickeneinstellungen möglich:
i) L-a-c
ii) L-a-d
iii) L-b-c
iv) L-b-d

Die Distanzelemente 30, 35 sind vorzugsweise aus preisgünstigem und einfach herzustellendem Kunststoffmaterial wie etwa tiefgezogenem Kunststoff hergestellt. Andere Materialien sind jedoch ebenfalls möglich, wobei darauf zu achten ist, dass die Distanzelemente keine Beschädigungen der Regalbrettoberfläche hervorrufen sollten.

Erfindungsgemäß wird somit ein Regalbodenträger mit Distanzelementen vorgeschlagen, der das Einklemmen von Regalbrettern verschiedener Tiefe und für verschiedene Dickenstufen ermöglicht Der Regalbodenträger ist dabei robust, preiswert herzustellen und einfach zu handhaben Weiterhin treten keine starken lokalen Kräfte auf, so dass die Regalbretter schonend fixiert werden können.

## Patentansprüche

1. In eine vertikale Wandschiene (10) einhängbarer oder einschiebbarer Regalbodenträger (20) mit einem unteren Halteabschnitt (22) mit einer sich an dessen Oberkante horizontal von einer Wand (50) weg erstreckenden Auflagefläche (23) für einen Regalboden (40) und einem sich oberhalb von der Wand weg erstreckenden Klemmelement (24) zum Einklemmen des Regalbodens (40) an seinem hinteren, der Wand zugewandten Ende,
aufweisend ein an dem Halteabschnitt (22) lösbar anbringbares unteres Distanzelement (30) und ein an dem Klemmelement (24) lösbar anbringbares oberes Distanzelement (36), wobei unteres und/oder oberes Distanzelement in einer ersten und einer zweiten Position anbringbar sind, wobei in der ersten Position ein erster, kleinerer Abstand und in der zweiten Position ein zweiter, größerer Abstand zwischen der Auflagefläche (23) bzw, Unterkante des Klemmelements (24) und der Berührungsfläche des jeweiligen Distanzelements (30, 35) mit dem gehaltenen Regalboden (40) festgelegt ist.

2. Regalbodenträger nach Anspruch 1, wobei das untere Distanzelement (30) auf einer Seite eine flache Ausnehmung (31b) zur Aufnahme eines oberen Teils des Halteabschnitts (22) in der zweiten Position und auf der gegenüberliegenden Seite eine tiefere Ausnehmung (31a) zur Aufnahme eines oberen Teils des Halteabschnitts (22) in der ersten Position aufweist

3. Regalbodenträger nach Anspruch 2, wobei der Halteabschnitt (22) durch ein sich nach unten hin verjüngendes U-Profil gebildet ist und das untere Distanzelement (30) auf den gegenüberliegenden Seiten U-förmige Ausnehmungen (31) unterschiedlicher Tiefe aufweist.

4. Regalbodenträger nach Anspruch 1, 2 oder 3, wobei das obere Distanzelement (35) eine in Vertikalrichtung nicht mittige Öffnung (36) aufweist, in welche das Klemmelement (24) in der ersten Position und um 180 Grad gedreht in der zweiten Position einschiebbar ist.

5. Regalbodenträger nach Anspruch 4, wobei das Klemmelement (24) durch zwei parallele Klemmhaken gebildet ist und das obere Distanzelement (35) zwei parallele, in Vertikalrichtung nicht mittige Öffnungen (36) aufweist, in welche das Klemmelement (24) in der ersten Position und um 180 Grad gedreht in der zweiten Position einschiebbar ist.

6. Regalbodenträger nach Anspruch 2 und 4, wobei die Position der Öffnung (36) im oberen Distanzstück (35) und die Tiefe der Ausnehmung (31) im unteren Distanzstück (30) so gewählt sind, dass durch Kombination der ersten und zweiten Position des oberen und des unteren Distanzstücks Regalböden mit vier unterschiedlichen Dicken, beispielsweise 8 mm, 10 mm, 12 mm und 14 mm fixierbar sind

7. Regalbodenträger nach einem der Ansprüche 1 bis 6, wobei die Distanzelemente (30, 35) aus tiefgezogenem Kunststoffmaterial ausgebildet sind

8. Regalbodenträger nach einem der Ansprüche 1 bis 7, ausgebildet zur Halterung von Regalböden aus empfindlichem Material wie Glas, Edelholz oder Naturstein

## Geänderte Patentansprüche

### Geänderte Patentansprüche gemäss Regel 86(2) EPÜ.

**1.** In eine vertikale Wandschiene (10) einhängbarer oder einschiebbarer Regalbodenträger (20) mit einem unteren Halteabschnitt (22) mit einer sich an dessen Oberkante horizontal von einer Wand (50) weg erstreckenden Auflagefläche (23) für einen Regalboden (40) und einem sich oberhalb von der Wand weg erstreckenden Klemmelement (24) zum Einklemmen des Regalbodens (40) an seinem hinteren, der Wand zugewandten Ende,
aufweisend ein an dem unteren Halteabschnitt (22) lösbar anbringbares unteres Distanzelement (30) und ein an dem Klemmelement (24) lösbar anbringbares oberes Distanzelement (35), wobei das unteres Distanzelement (30) in einer ersten und einer zweiten Position anbringbar ist, wobei in der ersten Position ein erster, kleinerer Abstand und in der zweiten Position ein zweiter, größerer Abstand zwischen der Auflagefläche (23) und der Berührungsfläche des unteren Distanzelements (30) mit dem gehaltenen Regalboden (40) festgelegt ist,
**dadurch gekennzeichnet, dass** das untere Distanzelement (30) auf einer Seite eine flache Ausnehmung (31b) zur Aufnahme eines oberen Teils des Halteabschnitts (22) in der zweiten Position und auf der gegenüberliegenden Seite eine tiefere Ausnehmung (31a) zur Aufnahme eines oberen Teils des Halteabschnitts (22) in der ersten Position aufweist.

**2.** In eine vertikale Wandschiene (10) einhängbarer oder einschiebbarer Regalbodenträger (20) mit einem unteren Halteabschnitt (22) mit einer sich an dessen Oberkante horizontal von einer Wand (50) weg erstreckenden Auflagfläche (23) für einen Regalboden (40) und einem sich oberhalb von der Wand weg erstreckenden Klemmelement (24) zum Einklemmen des Regalbodens (40) an seinem hinteren, der Wand zugewandten Ende,
aufweisend ein an dem unteren Halteabschnitt (22) lösbar anbringbares unteres Distanzelement (30) und ein an dem Klemmelement (24) lösbar anbringbares oberes Distanzelement (36), wobei das obere Distanzelement (36) in einer ersten und einer zweiten Position anbringbar ist, wobei in der ersten Position ein erster, kleinerer Abstand und in der zweiten Position ein zweiter, größerer Abstand zwischen der Unterkante des Klemmelements (24) und der Berührungsfläche des oberen Distanzelements (35) mit dem gehaltenen Regalboden (40) festgelegt ist,
**dadurch gekennzeichnet, dass** das obere Distanzelement (35) eine in Vertikalrichtung nicht mittige Öffnung (36) aufweist, in welche das Klemmelement (24) in der ersten Position und um 180 Grad gedreht in der zweiten Position einschiebbar ist

**3.** Regalbodenträger nach Anspruch 1, wobei der Halteabschnitt (22) durch ein sich nach unten hin verjüngendes U-Profil gebildet ist und das untere Distanzelement (30) auf den gegenüberliegenden Seiten U-förmige Ausnehmungen (31) unterschiedlicher Tiefe aufweist.

**4.** Regalbodenträger nach Anspruch 2, wobei das Klemmelement (24) durch zwei parallele Klemmhaken gebildet ist und das obere Distanzelement (35) zwei parallele, in Vertikalrichtung nicht mittige Öffnungen (36) aufweist, in welche das Klemmelement (24) in der ersten Position und um 180 Grad gedreht in der zweiten Position einschiebbar ist.

**5.** Regalbodenträger nach Anspruch 1 und 2, wobei die Position der Öffnung (36) im oberen Distanzstück (35) und die Tiefe der Ausnehmung (31) im unteren Distanzstück (30) so gewählt sind, dass durch Kombination der ersten und zweiten Position des oberen und des unteren Distanzstücks Regalböden mit vier unterschiedlichen Dicken, beispielsweise 8 mm, 10 mm, 12 mm und 14 mm fixierbar sind.

**6.** Regalbodenträger nach einem der Ansprüche 1 bis 5, wobei die Distanzelemente (30, 35) aus tiefgezogenem Kunststoffmaterial ausgebildet sind.

**7.** Regalbodenträger nach einem der Ansprüche 1 bis 6, ausgebildet zur Halterung von Regalböden aus empfindlichem Material wie Glas, Edelholz oder Naturstein.
